# EUROPÄISCHE PATENTSCHRIFT

(11) **EP 2 221 551 B1**
(45) Veröffentlichungstag und Bekanntmachung des Hinweises auf die Patenterteilung: **21.03.2018**
(21) Anmeldenummer: 10151647.4
(22) Anmeldetag: 26.01.2010
(51) Int. Cl.: F24H 1/12, F24D 17/00, F28D 20/00

(54) **Wassererwärmer**
Water heater
Accumulateur d'eau chaude

(30) Priorität: 21.02.2009 DE 102009010041
(43) Veröffentlichungstag der Anmeldung: 25.08.2010
(73) Patentinhaber: Robert Bosch GmbH, 70442 Stuttgart (DE)
(72) Erfinder: Martins, Luis Filipe Carreto, 3830-749 Praia da Barra (PT); Salustio, Sergio Varo Oliveira Loureiro, 3800-344 Aveiro (PT); Dykmann, Hartmut, 73271 Holzmaden (DE)

(56) Entgegenhaltungen:
- AU-A1- 2007 203 198
- DE-A1- 2 950 686
- DE-A1- 10 316 363
- DE-A1- 19 503 741
- DE-U1- 29 512 134
- JP-A- S58 127 026
- US-B1- 7 298 968

## Beschreibung

Die Erfindung betrifft ein Verfahren zum Betreiben eines Wassererwärmers zur Wassererwärmung nach dem Durchflussprinzip nach dem Oberbegriff des Patentanspruches 1.

Gattungsgemäße Wassererwärmer dienen oft der Trinkwarmwasserbereitung im Moment der Nutzung (Zapfung) und unterscheiden sich dadurch von Wassererwärmern nach dem Speicherprinzip, sie sind jedoch nicht auf das Medium Trinkwasser beschränkt. Sie haben einen Anschluss an eine Kaltwassereintrittsleitung, durch die das frische, kalte Trinkwasser aus einem zumeist öffentlichen Trinkwasserversorgungsnetz eintritt, sowie einen Anschluss an eine Warmwasseraustrittsleitung, über die das warme Trinkwasser an die eine oder mehreren Zapfstellen zur Nutzung weitergegeben wird. Zwischen Kaltwassereintritt und Warmwasseraustritt liegt der Wärmeerzeuger. Das Wasser wird nach dem Durchflussprinzip erwärmt, das bedeutet, dass ein definiertes, vergleichsweise kleines Wasservolumen durch den Wärmeerzeuger fließt, dabei erwärmt und dann der Nutzung zugeführt wird. Ein Regelungsgerät dient der Funktionsregelung und/oder Messwerteüberwachung von Wärmeerzeuger, Stellgliedern, Temperaturfühlern und eventuellen weiteren Messfühlern. Insbesondere ist es Aufgabe des Regelungsgeräts, die Temperatur des aus dem Wassererwärmer austretenden warmen Trinkwassers auf eine vom Nutzer vorgebbaren Soll-Wassertemperatur zu regeln.

Die Energie für die Wärmeerzeugung kann beispielsweise aus der Verbrennung eines Brennstoffs stammen oder elektrischer Natur sein. Der Wärmeerzeuger ist ein- und ausschaltbar und hat in der Regel eine minimale, von Null verschiedene, und eine maximale Heizleistung. Die Heizleistung kann im Bereich zwischen ihrem minimalen und maximalen Wert stufenlos modulierbar sein, so dass der Wassererwärmer unterschiedlich große Wasservolumenströme geregelt auf eine gewünschte konstante Soll-Warmwasseraustrittstemperatur erwärmt. Zur Überwachung der Warmwasseraustrittstemperatur (Wassertemperatur am Anschluss an die Warmwasseraustrittsleitung) dient ein Temperaturfühler im Warmwasseraustritt des Wassererwärmers. Innerhalb des vom Wärmeerzeuger realisierbaren Heizleistungsmodulationsbereichs passt das Regelungsgerät die Heizleistung dem aktuell zu erwärmenden Wasserdurchfluss an.

Die genaue Einhaltung der Soll-Warmwassertemperatur ist aus zwei Gründen wichtig. Einmal besteht bei Warmwasseranwendungen wie zum Beispiel Händewaschen oder Duschen grundsätzlich die Gefahr der Verbrühung des Nutzers mit möglichen schweren Hautverbrennungen. Andererseits besteht aus Komfortgründen die Notwendigkeit, dass die Temperaturschwankungen des genutzten Wassers möglichst gering ausfallen. Erfahrungen zeigen, dass Temperaturschwankungen von 1 °C gerade noch toleriert werden.

Die erforderliche momentane Heizleistung des Wärmeerzeugers hängt ab von der Größe des zu erwärmenden Wasservolumenstroms sowie von der Wassertemperatur in der Kaltwassereintrittsleitung. Sind der Wasservolumenstrom sehr groß und/oder die Kaltwassereintrittstemperatur sehr niedrig, so kann die maximale Heizleistung möglicherweise nicht ausreichen, um das Wasser bis auf Soll-Temperatur (Soll-Warmwasseraustrittstemperatur) zu erwärmen. Das austretende Warmwasser ist dann zu kalt. Dies berührt den Komfortanspruch des Nutzers und lässt sich durch die Installation eines Wassererwärmers mit ausreichender Heizleistung vermeiden.

Sind der Wasservolumenstrom dagegen zu klein und/oder die Kaltwassereintrittstemperatur zu hoch, dann kann selbst die minimale Heizleistung möglicherweise noch zu groß sein, um das Wasser nur auf Soll-Temperatur zu erwärmen. Das austretende Warmwasser wäre dann zu heiß, was allerdings sofort anhand des Temperaturmesswerts am Warmwasseraustritt detektiert und durch Ausschalten des Wärmeerzeugers unterbunden wird. Manche Gerätetypen werden in einem solchen Betriebspunkt beim Versuch die Soll-Temperatur einzuhalten anfangen, den Wärmeerzeuger taktend ein- und auszuschalten. Ist die Warmwasseraustrittstemperatur größer als die Soll-Temperatur, so schaltet der bereits an der unteren Modulationsgrenze arbeitende Wärmeerzeuger aus; das kalte Wasser fließt jedoch weiter in und durch den Wassererwärmer zum Austritt. Ist die Austrittstemperatur dann bald wieder kleiner als die Soll-Temperatur, so schaltet der Wärmeerzeuger wieder ein. Dadurch ergeben sich stark schwankende Wassertemperaturen am Warmwasseraustritt, die sowohl unkomfortabel als auch gefährlich im Hinblick auf die Verbrühungsgefahr sein können. Basiert der Wärmeerzeuger auf einem Verbrennungssystem, so muss ein entsprechender, ein Brennstoff-Luft-Gemisch umsetzender Brenner taktend ein- und ausschalten. Diese Takte können je nach Wasserinhalt und thermischer Trägheit des Wassererwärmers eine Dauer von nur wenigen Sekunden haben. Die Verbrennung kann sich dann nicht stabilisieren, das Brennstoff-Luft-Gemisch kann teilweise unverbrannt aus dem Wassererwärmer austreten, die Abgasemissionen weisen einen hohen Schadstoffgehalt auf. Ferner verursacht der taktende Wärmeerzeugerbetrieb stark schwankende Temperaturen bei den beteiligten Bauteilen, die dann durch thermisch induzierte mechanische Spannungen stark belastet werden und schnell altern.

Der Erfindung liegt die Aufgabe zugrunde, ein Verfahren zum Betreiben eines Wassererwärmers zu schaffen, das die genannten Nachteile im Stand der Technik überwinden, die insbesondere die Einhaltung einer vom Nutzer vorgegebenen Soll-Warmwasseraustrittstemperatur auch unterhalb der unteren Heizleistungsmodulationsgrenze (der minimalen Heizleistung) des Wärmeerzeugers ermöglicht, ohne auf den vollen Warmwasserkomfort zu verzichten und ohne die Gefahr einer Verbrühung einzugehen, und welches das schnelle Takten des Wärmeerzeugers und die damit einhergehenden Risiken für die beteiligten Bauteile vermeiden.

Erfindungsgemäß wird dies durch die Gegenstände mit den Merkmalen des Patentanspruches 1 gelöst. Vorteilhafte Weiterbildungen sind den Unteransprüchen zu entnehmen. Ein Wassererwärmer zur Wassererwärmung nach dem Durchflussprinzip, mit einem Anschluss an eine Kaltwassereintrittsleitung, einem Anschluss an eine Warmwasseraustrittsleitung und einem ein- und ausschaltbaren Wärmeerzeuger mit einer von Null verschiedenen minimalen und einer maximalen Heizleistung, ist dadurch gekennzeichnet, dass zwischen Wärmeerzeuger und Warmwasseraustrittsleitung eine Speicher-Misch-Vorrichtung angeordnet ist, die eine Aufteilungseinrichtung, eine Puffereinrichtung, eine Bypasseinrichtung und eine Mischeinrichtung umfasst.

Die Aufteilungseinrichtung dient der Aufteilung des aus dem Wärmeerzeuger austretenden Gesamtwasserstroms in zwei parallel weiterfließende Teilwasserströme. Die Puffereinrichtung dient der Zwischenspeicherung eines Teilwasserstroms, während über die Bypasseinrichtung mindestens ein Teilwasserstrom an der Puffereinrichtung vorbeileitbar ist. Die Mischeinrichtung führt die Teilwasserströme wieder zusammen und mischt sie. Die Puffereinrichtung stellt ein Totzeitglied dar, mit deren Hilfe der in ihr durchfließend zwischengespeicherte Teilwasserstrom dem anderen Teilwasserstrom verzögert zugemischt werden kann. Die Totzeit ergibt sich im Wesentlichen aus der Volumenstromgröße des Teilwasserstroms und dem Pufferbehältervolumen. Durch diesen Aufbau ist die Warmwasseraustrittstemperatur des Wassererwärmers (Wassertemperatur am Anschluss an die Warmwasseraustrittsleitung) gegenüber einer Wassertemperatur unmittelbar stromabwärts des Wärmeerzeugers veränderbar.

Die Aufteilungseinrichtung und/oder Mischeinrichtung können beispielsweise motorbetätigte oder elektromagnetbetätigte Stellglieder oder einfache passive Rohrleitungselemente sein, wie Mischventile, Umschaltventile oder T-Stücke. Ihre Aufgabe ist die Erzeugung volumengleicher oder volumenungleicher Teilwasserströme und deren Zusammenführung und Mischung. Die Stellglieder können diskrete Schaltstellungen aufweisen oder stufenlos zwischen ihren Endstellungen verstellbar sein.

Die Puffereinrichtung weist mindestens einen Pufferbehälter mit Anschlüssen an eine Behältereintrittsleitung und eine Behälteraustrittsleitung auf, wobei der Pufferbehälter mindestens einen Temperaturfühler in der Nähe des Anschlusses an die Behälteraustrittsleitung zur Messung einer Temperatur des zwischengespeicherten Wassers aufweist. Alternativ oder ergänzend kann ein Temperaturfühler auch an der Behälteraustrittsleitung angeordnet sein. Die Behältereintrittsleitung ist mit der Aufteilungseinrichtung verbunden, die Behälteraustrittsleitung ist mit der Mischeinrichtung verbunden.

Der Pufferbehälter umfasst Einrichtungen zur schichtweisen Einlagerung und/oder zur Trennung unterschiedlich temperierten Wassers, insbesondere Membranen. Damit wird eine Vermischung von warmem und kaltem Speicherwasser verhindert.

Der Wassererwärmer umfasst ein Regelungsgerät. Dessen eine Aufgabe ist die Regelung der Funktion von Wärmeerzeuger und/oder Stellgliedern, also das Einschalten und Ausschalten des Wärmeerzeugers, das Modulieren der Wärmeerzeugerheizleistung und das Verstellen der Stellglieder. Eine zweite Aufgabe ist die Überwachung der Messwerte von Temperaturfühlern und/oder weiteren Messfühlern, insbesondere der Warmwasseraustrittstemperatur, auf deren Grundlage die Wärmeerzeugerheizleistung geregelt wird. Eine weitere Aufgabe des Regelungsgeräts ist Registrierung von Soll-Werten, insbesondere der Soll-Warmwasseraustrittstemperaturen, die vom Nutzer des Wassererwärmers oder geräteintern vorgegeben werden. Der Wärmeerzeuger ist in seiner Heizleistung diskret verstellbar oder vorteilhafterweise stufenlos modulierbar.

Die Speicher-Misch-Vorrichtung weist einen oder mehrere der folgenden Messfühler zur Volumenstrommessung des Gesamtwasserstroms und/oder mindestens eines Teilwasserstroms (Durchflussmesser), und/oder zur Messung der Temperaturen des in den Wassererwärmer eintretenden Wassers und/oder des aus dem Wärmeerzeuger austretenden Wassers und/oder des aus dem Pufferbehälter austretenden Wassers und/oder des aus dem Wassererwärmer austretenden Wassers (Temperaturfühler) auf.

Das mindestens eine Stellglied der Aufteilungseinrichtung und/oder der Mischeinrichtung nimmt in Abhängigkeit der Temperaturen des aus dem Wärmeerzeuger austretenden Wassers und/oder des aus dem Pufferbehälter austretenden Wassers und/oder des aus dem Wassererwärmer austretenden Wassers eine Stellung zum vollständigen Durchleiten des Gesamtwasserstroms durch die Bypasseinrichtung oder zum vollständigen Durchleiten des Gesamtwasserstroms durch die Puffereinrichtung oder jede Zwischenstellung zum Aufteilen des Gesamtwasserstroms auf Teilwasserströme beliebiger Anteile ein.

In einem Beispiel nimmt das mindestens eine Stellglied bevorzugt die Stellung zum vollständigen Durchleiten des Gesamtwasserstroms durch die Bypasseinrichtung oder die Stellung zur Aufteilung des Gesamtwasserstroms auf volumengleiche Teilwasserströme ein.

In einer Stellung zum Durchleiten des Gesamtwasserstroms durch die Bypasseinrichtung weist das Stellglied eine geringe Zwangsleckage durch die Puffereinrichtung auf, sodass das in der Puffereinrichtung zwischengespeicherte Wasser fortlaufend erneuert wird und somit auf einer Soll-Warmwasseraustrittstemperatur bleibt.

Das erfindungsgemäße Verfahren zum Betreiben eines wie im Vorstehenden beschriebenen Wassererwärmers zur Wassererwärmung nach dem Durchflussprinzip ist dadurch gekennzeichnet, dass ein den Wassererwärmer durchfließender Gesamtwasserstrom zwischen Wärmeerzeuger und Warmwasseraustrittsleitung in Teilwasserströme, die eine Puffereinrichtung und eine Bypasseinrichtung parallel durchströmen, aufteilbar und im Anschluss wieder zusammenführbar ist. Dadurch lässt sich die Warmwasseraustrittstemperatur unabhängig von der Wassertemperatur unmittelbar stromabwärts des Wärmeerzeugers beeinflussen und verändern.

Eine geeignete Ausführungsform des Verfahrens ist dadurch gekennzeichnet, dass zur Veränderung einer Warmwasseraustrittstemperatur gegenüber einer unmittelbar stromabwärts des Wärmeerzeugers gemessenen Wassertemperatur oder zur Veränderung einer effektiven (d.h. über die Warmwasseraustrittsleitung nach außen an den Nutzer abgegebenen) Heizleistung des Wassererwärmers gegenüber einer momentanen Heizleistung des (taktenden) Wärmeerzeugers eine zwischen Wärmeerzeuger und Warmwasseraustrittsleitung angeordnete Speicher-Misch-Vorrichtung mittels einer Aufteilungseinrichtung den aus dem Wärmeerzeuger austretenden Gesamtwasserstrom in zwei Teilwasserströme aufteilt, mittels einer Puffereinrichtung einen Teilwasserstrom zeitweise zwischenspeichert und verzögert freigibt, mittels einer Bypasseinrichtung einen Teilwasserstrom an der Puffereinrichtung vorbeileitet und mittels einer Mischeinrichtung die Teilwasserströme wieder zusammenführt und in die Warmwasseraustrittsleitung einspeist.

In einer geeigneten Ausführungsform des Verfahrens, wobei eine Heizleistung des Wärmeerzeugers zwischen einer von Null verschiedenen minimalen und einer maximalen Heizleistung veränderbar ist, schaltet der Wassererwärmer in Abhängigkeit von einer Soll-Heizleistung des Wassererwärmers und/oder von einer momentanen Heizleistung des Wärmeerzeugers und/oder von einem im Wassererwärmer gemessenen Wasserdurchfluss und/oder von einer im Wassererwärmer gemessenen Wassertemperatur zwischen zwei Betriebsmodi um.

Die Soll-Heizleistung ist ein regelungsgeräteinterner Soll-Wert, der - anders als die Soll-Warmwasseraustrittstemperatur - nicht vom Nutzer vorgebbar ist und als solcher auch nicht nach außen in Erscheinung tritt. Sie ergibt sich aus der Größe des zu erwärmenden Wasservolumenstroms, seiner (kalten) Eintrittstemperatur und der für die Erzeugung der Soll-Warmwasseraustrittstemperatur erforderlichen Wassertemperatur unmittelbar stromabwärts des Wärmeerzeugers. Die Soll-Heizleistung kann im Bereich zwischen minimaler und maximaler Heizleistung des Wärmeerzeugers liegen, sie kann aber auch darunter (und darüber) liegen.

Der Wassererwärmer schaltet in einen ersten Betriebsmodus und der Gesamtwasserstrom fließt vollständig durch die Bypasseinrichtung (oder vollständig durch die Puffereinrichtung, falls dieser aufgeladen werden soll), wenn die Soll-Heizleistung des Wassererwärmers zwischen der minimalen und der maximalen Heizleistung des Wärmeerzeugers liegt oder wenn die Wassertemperatur unmittelbar stromabwärts des Wärmeerzeugers gleich der Soll-Wassertemperatur am Anschluss an die Warmwasseraustrittsleitung ist. Dann heizt der Wärmeerzeuger im Dauerbetrieb solange Warmwasser gezapft wird. Dieser Betriebsmodus entspricht dem Betrieb herkömmlicher Wassererwärmer nach dem Stand der Technik.

Der Wassererwärmer schaltet in einen zweiten Betriebsmodus und der Gesamtwasserstrom fließt in volumengleiche oder volumenungleiche Teilwasserströme aufgeteilt parallel durch die Bypasseinrichtung und durch (bzw. in) die Puffereinrichtung, wenn die Soll-Heizleistung des Wassererwärmers kleiner als die minimale Heizleistung des Wärmeerzeugers, jedoch verschieden von Null ist oder wenn die Wassertemperatur unmittelbar stromabwärts des mit minimaler Heizleistung betriebenen Wärmeerzeugers größer als die Soll-Warmwasseraustrittstemperatur ist. Dann heizt der Wärmeerzeuger im taktenden Betrieb (der Wärmeerzeuger schaltet abwechselnd ein und aus), wobei abwechselnd kaltes und warmes Wasser aus dem Wärmeerzeuger strömt und auf die Puffereinrichtung und die Bypasseinrichtung aufgeteilt wird. Die Taktdauer des Wärmeerzeugers wird so geregelt, dass sich unter Ausnutzung der Totzeitwirkung der Puffereinrichtung mit verzögerter Freigabe des entsprechenden Teilwasservolumenstroms an der Mischeinrichtung zwei Teilwasserströme zu einem Gesamtwasserstrom von Soll-Warmwasseraustrittstemperatur mischen. Die Taktdauer im zweiten Betriebsmodus kann je nach Größe des gezapften Wasservolumenstroms und des Pufferbehältervolumens sowie der Höhe der Kaltwassereintrittstemperatur und der Wassertemperatur unmittelbar stromabwärts des Wärmeerzeugers mehrere Minuten betragen und unterscheidet sich damit deutlich von der Taktdauer eines herkömmlichen Wassererwärmers, der in diesem Betriebspunkt in einen sehr schnell taktenden Betrieb mit den in der Einleitung genannten Nachteilen übergeht.

Ein weiteres geeignetes Verfahren, wobei der Wassererwärmer einen Regler umfasst, ist dadurch gekennzeichnet, dass der Gesamtwasserstrom von einem durch den Regler geschalteten Stellglied in der Aufteilungseinrichtung und/oder der Mischeinrichtung auf Teilwasserströme aufgeteilt wird und dass die resultierende Warmwasseraustrittstemperatur der an der Mischeinrichtung wieder zusammengeführten Teilwasserströme gleich der Soll-Warmwasseraustrittstemperatur ist.

In einem weiteren geeigneten Verfahren wird die Warmwasseraustrittstemperatur im zweiten Betriebsmodus durch eine aufeinander bezogene Abstimmung und Anpassung von Heizleistung und Stellung der Stellglieder auf Soll-Warmwasseraustrittstemperatur geregelt, indem die Wassertemperatur unmittelbar stromabwärts des Wärmeerzeugers unter Beachtung des physikalischen Mischungsverhaltens fluider Medien an die Wassertemperatur im Pufferbehälter so angepasst wird, dass die resultierende Warmwasseraustrittstemperatur der sich mischenden Teilwasserströme gleich der Soll-Warmwasseraustrittstemperatur ist. Dabei kann die Heizleistung im eingeschalteten Zustand des taktend betriebenen Wärmeerzeugers gleich oder größer als die minimale Heizleistung sein. Da die Kaltwassereintrittstemperatur regelmäßig niedriger als die Soll-Warmwasseraustrittstemperatur ist, muss die Wassertemperatur unmittelbar stromabwärts des Wärmeerzeugers höher als die Soll-Warmwasseraustrittstemperatur sein.

Ein konkretes Ausführungsbeispiel des taktenden Wärmeerzeugerbetriebs im zweiten Betriebsmodus, wenn die Soll-Wassertemperatur in der Warmwasseraustrittsleitung kleiner als die bei minimaler Heizleistung des Wärmeerzeugers sich einstellende Wassertemperatur ist, sieht so aus, dass sobald und solange in der Puffereinrichtung austrittsseitig kaltes Wasser vorliegt:
- der Wärmeerzeuger einschaltet und den Gesamtwasserstrom heizt,
- dieser warme Gesamtwasserstrom in zwei warme Teilwasserströme aufgeteilt wird,
- der erste warme Teilwasserstrom durch die Bypasseinrichtung zur Warmwasseraustrittsleitung fließt,
- der zweite warme Teilwasserstrom in die Puffereinrichtung strömt, hier einen volumengleichen kalten Teilwasserstrom verdrängt, der daraufhin zur Warmwasseraustrittsleitung fließt,
- der erste, warme Teilwasserstrom und der zweite, kalte Teilwasserstrom sich vereinigen, auf Soll-Wassertemperatur mischen und über die Warmwasseraustrittsleitung zum Nutzer fließen.

Der Pufferbehälter füllt sich dabei nach und nach mit warmem Wasser, bis schließlich das kalte Wasser ganz verdrängt ist. Sobald und solange in der Puffereinrichtung austrittsseitig warmes Wasser vorliegt, sieht die Fortsetzung des konkreten Ausführungsbeispiels so aus, dass
- der Wärmeerzeuger ausschaltet und der Gesamtwasserstrom den Wärmeerzeuger ungeheizt durchfließt,
- dieser kalte Gesamtwasserstrom in zwei kalte Teilwasserströme aufgeteilt wird,
- der erste kalte Teilwasserstrom durch die Bypasseinrichtung zur Warmwasseraustrittsleitung fließt,
- der zweite kalte Teilwasserstrom in die Puffereinrichtung strömt, hier einen volumengleichen warmen Teilwasserstrom verdrängt, der daraufhin zur Warmwasseraustrittsleitung fließt,
- der erste, kalte Teilwasserstrom und der zweite, warme Teilwasserstrom sich vereinigen, auf Soll-Wassertemperatur mischen und über die Warmwasseraustrittsleitung zum Nutzer fließen.

Mit der Erfindung ist ein Verfahren zum Betreiben eines Wassererwärmers geschaffen, das die Einhaltung einer vom Nutzer vorgegebenen Soll-Warmwasseraustrittstemperatur auch unterhalb der unteren Heizleistungsmodulationsgrenze des Wärmeerzeugers ermöglicht, ohne auf den vollen Warmwasserkomfort zu verzichten und ohne die Gefahr einer Verbrühung einzugehen, und die das schnelle Takten des Wärmeerzeugers und die damit einhergehenden Risiken für die beteiligten Bauteile vermeiden.

Die Zeichnungen stellen zwei Ausführungsbeispiele von mit dem erfindungsgemässen Verfahren betreibbaren Wasssererwärmern dar und zeigen in den Figuren:
- Fig. 1: Wassererwärmer im Grundaufbau und
- Fig. 2: Wassererwärmer mit alternativen oder zusätzlichen Messfühlern.

Fig. 1 zeigt den Grundaufbau des Wassererwärmers 1 mit einem Anschluss an eine Kaltwassereintrittsleitung 2, einem Anschluss an eine Warmwasseraustrittsleitung 3, einem Wärmeerzeuger 4 und einer Speicher-Misch-Vorrichtung 5. Im ersten Betriebsmodus schaltet das Stellglied 6 der Mischeinrichtung so, dass der Gesamtwasserstrom mit Soll-Warmwasseraustrittstemperatur vollständig durch die Bypasseinrichtung 7 fließt. Im zweiten Betriebsmodus schaltet das Stellglied 6 der Mischeinrichtung so, dass der Gesamtwasserstrom an der Aufteilungseinrichtung 8 in volumengleiche oder volumenungleiche Teilwasserströme aufgeteilt parallel durch die Bypasseinrichtung 7 und durch bzw. in die Puffereinrichtung 9 fließt. An der Mischeinrichtung 6 fließen die Teilwasserströme wieder zusammen und mischen sich zu einer Warmwasseraustrittstemperatur. Die Warmwasseraustrittstemperatur wird vom Warmwasseraustrittstemperaturfühler 10 gemessen und an das Regelungsgerät 11 weitergegeben. Anhand der Warmwasseraustrittstemperatur und der austrittsseitig im Pufferbehälter 9 vom Pufferwassertemperaturfühler 12 gemessenen Pufferwassertemperatur regelt der Regler 11 den Betrieb des Wärmeerzeugers 4 (Aus / Ein / Modulationsgrad), die Stellung des Stellgliedes 6 und damit schließlich auch die Einhaltung der Soll-Warmwasseraustrittstemperatur.

Fig. 2 zeigt einen gegenüber der Darstellung in Figur 1 weiterentwickelten und ergänzten Aufbau des Wassererwärmers 1 mit beispielhaften weiteren Messfühlern zum vorausschauenden Regeln des Wärmeerzeugers 4, die zusammen oder einzeln zum Einsatz kommen können: ein zweiter Temperaturfühler 13 an der Puffereinrichtung 9, ein Temperaturfühler 14 unmittelbar stromabwärts des Wärmeerzeugers, ein Durchflussmesser 15 zur Messung des Gesamtwasserstroms.

## Patentansprüche

1. Verfahren zum Betreiben eines Wassererwärmers (1) zur Wassererwärmung nach dem Durchflussprinzip,
wobei der Wassererwärmer (1) einen Anschluss an eine Kaltwassereintrittsleitung (2), einen Anschluss an eine Warmwasseraustrittsleitung (3) und einen ein- und ausschaltbaren Wärmeerzeuger (1) aufweist,
wobei ein den Wassererwärmer (1) durchfließender Gesamtwasserstrom zwischen Wärmeerzeuger (4) und Warmwasseraustrittsleitung (3) auf eine Bypasseinrichtung (7) und eine Puffereinrichtung (9) aufteilbar und wieder zusammenführbar ist,
**dadurch gekennzeichnet, dass** in einem zweiten Betriebsmodus, wenn eine Soll-Warmwasseraustrittstemperatur kleiner als eine bei minimaler Heizleistung des Wärmeerzeugers (4) sich einstellende Wassertemperatur ist,
sobald und solange in der Puffereinrichtung (9) austrittsseitig kaltes Wasser vorliegt:
• der Wärmeerzeuger (4) einschaltet und den Gesamtwasserstrom heizt,
• dieser warme Gesamtwasserstrom in zwei warme Teilwasserströme aufgeteilt wird,
• ein erster warmer Teilwasserstrom durch die Bypasseinrichtung (7) zur Warmwasseraustrittsleitung (3) fließt,
• ein zweiter warmer Teilwasserstrom in die Puffereinrichtung (9) strömt, hier einen volumengleichen kalten Teilwasserstrom verdrängt, der daraufhin zur Warmwasseraustrittsleitung (3) fließt,
• der erste, warme Teilwasserstrom und der zweite, kalte Teilwasserstrom sich in der Mischeinrichtung (6) vereinigen, auf Soll-Wassertemperatur mischen und über die Warmwasseraustrittsleitung (3) zum Nutzer fließen, und
sobald und solange in der Puffereinrichtung (9) austrittsseitig warmes Wasser vorliegt:
• der Wärmeerzeuger (4) ausschaltet und der Gesamtwasserstrom den Wärmeerzeuger (4) ungeheizt durchfließt,
• dieser kalte Gesamtwasserstrom in zwei kalte Teilwasserströme aufgeteilt wird,
• ein erster kalter Teilwasserstrom durch die Bypasseinrichtung (7) zur Warmwasseraustrittsleitung (3) fließt,
• ein zweiter kalter Teilwasserstrom in die Puffereinrichtung (9) strömt, hier einen volumengleichen warmen Teilwasserstrom verdrängt, der daraufhin zur Warmwasseraustrittsleitung (3) fließt,
der erste, kalte Teilwasserstrom und der zweite, warme Teilwasserstrom sich in der Mischeinrichtung (6) vereinigen, auf Soll-Wassertemperatur mischen und über die Warmwasseraustrittsleitung (3) zum Nutzer fließen.

2. Verfahren zum Betreiben eines Wassererwärmers (1) nach Anspruch 1, wobei eine Heizleistung des Wärmeerzeugers (4) zwischen einer von Null verschiedenen minimalen und einer maximalen Heizleistung veränderbar ist,
**dadurch gekennzeichnet, dass** in Abhängigkeit von einer Soll-Heizleistung des Wassererwärmers (1) und/oder von einer momentanen Heizleistung des Wärmeerzeugers (4) und/oder von einem im Wassererwärmer (1) gemessenen Wasserdurchfluss und/oder von einer im Wassererwärmer (1) gemessenen Wassertemperatur der Wassererwärmer (1)
• in einen ersten Betriebsmodus schaltet und der Gesamtwasserstrom vollständig durch die Bypasseinrichtung (7) oder vollständig durch die Puffereinrichtung (9) fließt, wenn die Soll-Heizleistung des Wassererwärmers (1) zwischen der minimalen und der maximalen Heizleistung des Wärmeerzeugers (4) liegt oder wenn die Wassertemperatur unmittelbar stromabwärts des Wärmeerzeugers (4) gleich der Soll-Warmwasseraustrittstemperatur am Anschluss an die Warmwasseraustrittsleitung (3) ist, wobei der Wärmeerzeuger (4) im Dauerbetrieb heizt, und
• in den zweiten Betriebsmodus schaltet und der Gesamtwasserstrom in volumengleiche oder volumenungleiche Teilwasserströme aufgeteilt parallel durch die Bypasseinrichtung (7) und durch (in) die Puffereinrichtung (9) fließt, wenn die Soll-Heizleistung des Wassererwärmers (1) kleiner als die minimale Heizleistung des Wärmeerzeugers (4) jedoch verschieden von Null ist oder wenn die Wassertemperatur unmittelbar stromabwärts des mit minimaler Heizleistung betriebenen Wärmeerzeugers (4) größer als die Soll-Warmwasseraustrittstemperatur ist, wobei der Wärmeerzeuger (4) im taktenden Betrieb heizt.

3. Verfahren zum Betreiben eines Wassererwärmers (1) nach Anspruch 1 oder 2, **dadurch gekennzeichnet, dass** im zweiten Betriebsmodus zur Veränderung einer Warmwasseraustrittstemperatur gegenüber einer unmittelbar stromabwärts des Wärmeerzeugers (4) gemessenen Wassertemperatur eine zwischen Wärmeerzeuger (4) und Warmwasseraustrittsleitung (3) angeordnete Speicher-Misch-Vorrichtung (5)
• mittels einer Aufteilungseinrichtung (8) den aus dem Wärmeerzeuger (4) austretenden Gesamtwasserstrom in zwei Teilwasserströme aufteilt,
• mittels einer Puffereinrichtung (9) einen Teilwasserstrom zeitweise zwischenspeichert,
• mittels einer Bypasseinrichtung (7) einen Teilwasserstrom an der Puffereinrichtung (9) vorbeileitet und
• mittels einer Mischeinrichtung (6) die Teilwasserströme wieder zusammenführt und in die Warmwasseraustrittsleitung (3) einspeist.

4. Verfahren zum Betreiben eines Wassererwärmers (1) nach einem der Ansprüche 1 bis 3, wobei der Wassererwärmer (1) einen Regler (11) umfasst,
**dadurch gekennzeichnet, dass** der Gesamtwasserstrom von einem durch den Regler (11) geschalteten Stellglied in der Aufteilungseinrichtung (8) und/oder der Mischeinrichtung (6) auf Teilwasserströme aufgeteilt wird und dass die Warmwasseraustrittstemperatur der an der Mischeinrichtung (6) wieder zusammengeführten Teilwasserströme gleich der Soll-Warmwasseraustrittstemperatur ist.

5. Verfahren zum Betreiben eines Wassererwärmers (1) nach einem der Ansprüche 1 bis 4,
**dadurch gekennzeichnet, dass** die Warmwasseraustrittstemperatur im zweiten Betriebsmodus durch aufeinander bezogene Abstimmung und Anpassung von Heizleistung und Stellung der Stellglieder auf Soll-Warmwasseraustrittstemperatur geregelt wird,
indem die Wassertemperatur unmittelbar stromabwärts des Wärmeerzeugers (4) unter Beachtung des physikalischen Mischungsverhaltens fluider Medien an die Wassertemperatur im Pufferbehälter (9) angepasst wird und die resultierende Wassertemperatur der sich mischenden Teilwasserströme gleich der Soll-Warmwasseraustrittstemperatur ist.

6. Verfahren zum Betreiben eines Wassererwärmers (1) nach einem der Ansprüche 1 bis 5,
wobei die Aufteilungseinrichtung (8) und/oder Mischeinrichtung (6) aus der Gruppe umfassend motorbetätigte und elektromagnetbetätigte Stellglieder (Mischventile, Umschaltventile) sowie passive Rohrleitungselemente (T-Stücke) ausgewählt sind,
**dadurch gekennzeichnet, dass** in einer Stellung des mindestens einen Stellglieds zum Durchleiten des Gesamtwasserstroms durch die Bypasseinrichtung (7) eine geringe Zwangsleckage durch die Puffereinrichtung (9) fließt, sodass das in der Puffereinrichtung (9) zwischengespeicherte Wasser fortlaufend erneuert wird und somit auf einer Soll-Warmwasseraustrittstemperatur bleibt.

## Claims

1. Method for operating a water heater (1) for heating water in accordance with the through-flow principle,
wherein the water heater (1) has a connection to a cold-water inlet line (2), a connection to a warm-water outlet line (3) and a heat generator (1) which is able to be switched on and off, wherein, between the heat generator (4) and the warm-water outlet line (3), a total water stream flowing through the water heater (1) is able to be divided between a bypass device (7) and a buffer device (9) and merged again,
**characterized in that**, in a second operating mode, if a target warm-water outlet temperature is lower than a water temperature which is established at a minimum heating power of the heat generator (4),
as soon as and for as long as cold water is present on the outlet side in the buffer device (9) :
• the heat generator (4) switches on and heats the total water stream,
• this warm total water stream is divided into two warm partial water streams,
• a first warm partial water stream flows through the bypass device (7) to the warm-water outlet line (3),
• a second warm partial water stream flows into the buffer device (9) where it displaces a cold partial water stream of equal volume, which subsequently flows to the warm-water outlet line (3),
• the first, warm partial water stream and the second, cold partial water stream merge in the mixing device (6), are mixed to a target water temperature, and flow to the user via the warm-water outlet line (3), and
as soon as and for as long as warm water is present on the outlet side in the buffer device (9) :
• the heat generator (4) switches off, and the total water stream flows through the heat generator (4) without being heated,
• this cold total water stream is divided into two cold partial water streams,
• a first cold partial water stream flows through the bypass device (7) to the warm-water outlet line (3),
• a second cold partial water stream flows into the buffer device (9) where it displaces a warm partial water stream of equal volume, which subsequently flows to the warm-water outlet line (3),
• the first, cold partial water stream and the second, warm partial water stream merge in the mixing device (6), are mixed to a target water temperature, and flow to the user via the warm-water outlet line (3).

2. Method for operating a water heater (1) according to Claim 1, wherein a heating power of the heat generator (4) is able to be varied between a non-zero minimum and a maximum heating power, **characterized in that**, in dependence on a target heating power of the water heater (1) and/or on an instantaneous heating power of the heat generator (4) and/or on a water flow rate measured in the water heater (1) and/or on a water temperature measured in the water heater (1), the water heater (1)
• switches into a first operating mode, and the total water stream flows completely through the bypass device (7) or completely through the buffer device (9), if the target heating power of the water heater (1) lies between the minimum and the maximum heating power of the heat generator (4) or if the water temperature immediately downstream of the heat generator (4) is equal to the target warm-water outlet temperature at the connection to the warm-water outlet line (3), wherein the heat generator (4) heats in continuous operation, and
• switches into the second operating mode, and the total water stream, divided into partial water streams of equal volume or unequal volume, flows through the bypass device (7) and through (into) the buffer device (9) in a parallel manner, if the target heating power of the water heater (1) is lower than the minimum heating power of the heat generator (4) but non-zero or if the water temperature immediately downstream of the heat generator (4), operated with minimum heating power, is higher than the target warm-water outlet temperature, wherein the heat generator (4) heats in cyclic operation.

3. Method for operating a water heater (1) according to Claim 1 or 2, **characterized in that**, in the second operating mode, in order to vary a warm-water outlet temperature in relation to a water temperature measured immediately downstream of the heat generator (4), a storing-mixing unit (5) arranged between the heat generator (4) and the warm-water outlet line (3)
• divides the total water stream exiting the heat generator (4) into two partial water streams by means of a dividing device (8),
• intermediately stores a partial water stream for a time by means of a buffer device (9),
• guides a partial water stream past the buffer device (9) by means of a bypass device (7), and
• merges the partial water streams again, and feeds them into the warm-water outlet line (3), by means of a mixing device (6).

4. Method for operating a water heater (1) according to one of Claims 1 to 3, wherein the water heater (1) comprises a regulator (11),
**characterized in that** the total water stream is divided into partial water streams by an actuating element, switched by the regulator (11), in the dividing device (8) and/or in the mixing device (6), and **in that** the warm-water outlet temperature of the partial water streams merged again at the mixing device (6) is equal to the target warm-water outlet temperature.

5. Method for operating a water heater (1) according to one of Claims 1 to 4,
**characterized in that**, in the second operating mode, the warm-water outlet temperature is adjusted in a regulated manner to the target warm-water outlet temperature by way of interrelated coordination and matching of the heating power and the position of the actuating elements,
**in that** the water temperature immediately downstream of the heat generator (4) is matched to the water temperature in the buffer container (9), with the physical mixing behaviour of fluid media taken into consideration, and the resulting water temperature of the mixing partial water streams is equal to the target warm-water outlet temperature.

6. Method for operating a water heater (1) according to one of Claims 1 to 5,
wherein the dividing device (8) and/or the mixing device (6) are selected from the group comprising motor-actuated and electromagnet-actuated actuating elements (mixing valves, switchover valves) and passive pipeline elements (T-pieces), **characterized in that**, in one position of the at least one actuating element for guiding the total water stream through the bypass device (7), a small forced leak flows through the buffer device (9), with the result that water which is intermediately stored in the buffer device (9) is continuously renewed and thus remains at a target warm-water outlet temperature.

## Revendications

1. Procédé pour faire fonctionner un chauffe-eau (1) pour chauffer de l'eau selon le principe de production instantanée d'eau chaude, le chauffe-eau (1) présentant un raccordement à une conduite d'entrée d'eau froide (2), un raccordement à une conduite de sortie d'eau chaude (3) et un générateur de chaleur (1) pouvant être branché et débranché, un courant d'eau total s'écoulant à travers le chauffe-eau (1) entre le générateur de chaleur (4) et la conduite de sortie d'eau chaude (3) pouvant être divisé vers un dispositif de dérivation (7) et un dispositif tampon (9) puis être à nouveau réuni,
**caractérisé en ce que**, dans un deuxième mode de fonctionnement, lorsqu'une température de sortie d'eau chaude de consigne est inférieure à une température d'eau s'établissant dans le cas d'une puissance de chauffage minimale du générateur de chaleur (4), dès qu'il y a, et tant qu'il y a, de l'eau froide du côté de la sortie dans le dispositif tampon (9) :
- le générateur de chaleur (4) est branché et chauffe le courant d'eau total,
- ce courant d'eau total chaud est divisé en deux courants d'eau partiels chauds,
- un premier courant d'eau partiel chaud s'écoule à travers le dispositif de dérivation (7) jusqu'à la conduite de sortie d'eau chaude (3),
- un deuxième courant d'eau partiel chaud s'écoule dans le dispositif tampon (9), refoule dans celui-ci un courant d'eau partiel froid de même volume qui s'écoule ensuite vers la conduite de sortie d'eau chaude (3),
- le premier courant d'eau partiel chaud et le deuxième courant d'eau partiel froid se réunissent dans le dispositif de mélange (6), se mélangent à la température d'eau de consigne et s'écoulent jusqu'à l'utilisateur par le biais de la conduite de sortie d'eau chaude (3), et
dès qu'il y a, et tant qu'il y a, dans le dispositif tampon (9), de l'eau chaude du côté de la sortie :
- le générateur de chaleur (4) est débranché et le courant d'eau total s'écoule sans être chauffé à travers le générateur de chaleur (4),
- ce courant d'eau total froid est divisé en deux courants d'eau partiels froids,
- un premier courant d'eau partiel froid s'écoule à travers le dispositif de dérivation (7) jusqu'à la conduite de sortie d'eau chaude (3),
- un deuxième courant d'eau partiel froid s'écoule dans le dispositif tampon (9), refoule à cet endroit un courant d'eau partiel chaud de même volume, qui s'écoule ensuite vers la conduite de sortie d'eau chaude (3),
le premier courant d'eau partiel froid et le deuxième courant d'eau partiel chaud se réunissent dans le dispositif de mélange (6), se mélangent à la température d'eau de consigne et s'écoulent jusqu'à l'utilisateur par le biais de la conduite de sortie d'eau chaude (3).

2. Procédé pour faire fonctionner un chauffe-eau (1) selon la revendication 1, dans lequel une puissance de chauffage du générateur de chaleur (4) peut être variée entre une puissance de chauffage minimale différente de zéro et une puissance de chauffage maximale,
**caractérisé en ce qu'**en fonction d'une puissance de chauffage de consigne du chauffe-eau (1) et/ou d'une puissance de chauffage instantanée du générateur de chaleur (4) et/ou d'un débit d'eau mesuré dans le chauffe-eau (1) et/ou d'une température d'eau du chauffe-eau (1) mesurée dans le chauffe-eau (1),
- on passe dans un premier mode de fonctionnement et le courant d'eau total s'écoule complètement à travers le dispositif de dérivation (7) ou complètement à travers le dispositif tampon (9) lorsque la puissance de chauffage de consigne du chauffe-eau (1) est située entre la puissance de chauffage minimale et la puissance de chauffage maximale du générateur de chaleur (4) ou lorsque la température de l'eau immédiatement en aval du générateur de chaleur (4) est identique à la température de sortie d'eau chaude de consigne au niveau du raccordement à la conduite de sortie d'eau chaude (3), le générateur de chaleur (4) chauffant en mode continu, et
- on passe dans le deuxième mode de fonctionnement et le courant d'eau total s'écoule de manière divisée en des courants d'eau partiels de volumes identiques ou de volumes différents parallèlement à travers le dispositif de dérivation (7) et à travers (dans) le dispositif tampon (9), lorsque la puissance de chauffage de consigne du chauffe-eau (1) est inférieure à la puissance de chauffage minimale du générateur de chaleur (4) mais est différente de zéro ou lorsque la température de l'eau immédiatement en aval du générateur de chaleur (4) fonctionnant avec une puissance de chauffage minimale est supérieure à la température de sortie d'eau chaude de consigne, le générateur de chaleur (4) chauffant en mode cadencé.

3. Procédé pour faire fonctionner un chauffe-eau (1) selon la revendication 1 ou 2, **caractérisé en ce que** dans le deuxième mode de fonctionnement, pour modifier une température de sortie d'eau chaude par rapport à une température d'eau mesurée directement en aval du générateur de chaleur (4), un dispositif accumulateur-mélangeur (5) disposé entre le générateur de chaleur (4) et la conduite de sortie d'eau chaude (3)
- divise, au moyen d'un dispositif de séparation (8), le courant d'eau total sortant du générateur de chaleur (4) en deux courants d'eau partiels,
- stocke temporairement un courant d'eau partiel au moyen d'un dispositif tampon (9),
- guide, au moyen d'un dispositif de dérivation (7), un courant d'eau partiel autour du dispositif tampon (9) et
- réunit à nouveau, au moyen d'un dispositif de mélange (6), les courants d'eau partiels et les injecte dans la conduite de sortie d'eau chaude (3).

4. Procédé pour faire fonctionner un chauffe-eau (1) selon l'une quelconque des revendications 1 à 3, dans lequel le chauffe-eau (1) comprend un régulateur (11),
**caractérisé en ce que** le courant d'eau total est divisé en courants d'eau partiels par un actionneur commuté par le régulateur (11) dans le dispositif de séparation (8) et/ou le dispositif de mélange (6) et **en ce que** la température de sortie d'eau chaude des courants d'eau partiels à nouveau réunis au niveau du dispositif de mélange (6) est identique à la température de sortie d'eau chaude de consigne.

5. Procédé pour faire fonctionner un chauffe-eau (1) selon l'une quelconque des revendications 1 à 4,
**caractérisé en ce que** la température de sortie d'eau chaude, dans le deuxième mode de fonctionnement, est régulée par ajustement et adaptation mutuels de la puissance de chauffage et de la position des actionneurs à la température de sortie d'eau chaude de consigne, en adaptant la température de l'eau directement en aval du générateur de chaleur (4) à la température de l'eau dans le récipient tampon (9), en tenant compte du comportement de mélange physique des milieux fluides et la température d'eau résultante des courants d'eau partiels se mélangeant étant identique à la température de sortie d'eau chaude de consigne.

6. Procédé pour faire fonctionner un chauffe-eau (1) selon l'une quelconque des revendications 1 à 5, le dispositif de séparation (8) et/ou le dispositif de mélange (6) étant choisis parmi le groupe comprenant des actionneurs commandés par moteurs et commandés par électroaimants (soupape de mélange, soupape d'inversion) ainsi que des éléments de conduites tubulaires passifs (sections en T),
**caractérisé en ce que** dans une position de l'au moins un actionneur pour le passage du courant d'eau total à travers le dispositif de dérivation (7), une faible fuite forcée s'écoule à travers le dispositif tampon (9) de telle sorte que l'eau stockée dans le dispositif tampon (9) soit renouvelée en continu et soit ainsi maintenue à une température de sortie d'eau chaude de consigne.
